# EUROPÄISCHE PATENTSCHRIFT

(11) **EP 0 908 589 B1**
(45) Veröffentlichungstag und Bekanntmachung des Hinweises auf die Patenterteilung: **27.02.2008**
(21) Anmeldenummer: 98118689.3
(22) Anmeldetag: 02.10.1998
(51) Int. Cl.: E05B 49/00, G07C 9/00

(54) **Zugangssystem**
Access system
Système d'accés

(30) Priorität: 10.10.1997 AU PO973097; 17.06.1998 AU 7193098
(43) Veröffentlichungstag der Anmeldung: 14.04.1999
(73) Patentinhaber: ROBERT BOSCH GMBH, 70442 Stuttgart (DE)
(72) Erfinder: Pavatich, Gianfranco, Keilor Downs 3038 (AU); Bonnet, Nicholas James, Canterbury, Vic 3126 (AU)

(56) Entgegenhaltungen:
- EP-A- 0 502 567
- EP-A- 0 735 218
- EP-A- 0 823 520
- WO-A-96/17290
- DE-A- 3 740 638
- DE-A- 4 141 504
- GB-A- 2 298 071
- US-A- 4 979 594

## Beschreibung

### Stand der Technik

Die Erfindung bezieht sich auf ein Zugangssystem, insbesondere für Kraftfahrzeuge.

Zugangssysteme für Kraftfahrzeuge sind gegenwärtig unterteilt in sogenannte passive Zugangssysteme und sogenannte aktive Zugangssysteme. Beide umfassen einen elektronischen Schlüssel, normalerweise im Besitz einer Person, die den Zutritt zu dem Kraftfahrzeug wünscht, und einer Basisstation, die im Kraftfahrzeug angeordnet ist zur Kommunikation mit dem Schlüssel. Um einen Zugang zu dem Kraftfahrzeug zu erreichen, führen Schlüssel und Basisstation ein Sicherheitskommunikationsprotokoll aus, um zu entscheiden, ob der Zugang berechtigt ist.

Passive Zugangssysteme benutzen einen Transponder als elektronischen Schlüssel. Der Transponder enthält normalerweise keine zu aktivierenden Knöpfe und kommuniziert mit der Basisstation dann, wenn er sich innerhalb einer vorgegebenen Entfernung von der Basisstation befindet. Solche Systeme sind normalerweise nicht gänzlich passiv, so daß die Basisstation zum Zwecke der Kommunikation durch eine Handlung der den Zutritt wünschenden Person aktiviert wird, wie beispielsweise durch Betätigen eines Türgriffs des Kraftfahrzeugs. Passive Zugangssysteme weisen jedoch den Nachteil auf, daß sie anfällig sind gegenüber sogenannten weitergeleiteten Attacken. Diese Attacken lassen sich durchführen, wenn der Dieb annimmt oder weiß, daß der Schlüssel sich in der Umgebung des Kraftfahrzeugs befindet. Eine elektronische Einrichtung detektiert und verstärkt die Kommunikationssignale zwischen der Basisstation und dem Schlüssel, während - falls notwendig - die Basisstation beispielsweise durch Ziehen am Türgriff aktiviert wird.

Ein aktives Zugangssystem umfaßt einen elektronischen Schlüssel, der vom Benutzer zu aktivierende Bedienelemente umfaßt, um das Kommunikationsprotokoll auszuführen. Diese Systeme sind deshalb sicherer als passive Zugangssysteme, weil der Besitz und die Aktivierung des Schlüssels notwendig ist, um Zugang zu erhalten. Dennoch weisen diese Zugangssysteme den Nachteil auf, daß sie nicht die Benutzerfreundlichkeit des passiven Zugangssystems aufweisen.

Aus der US-A-4979594 ist ein Zugangssystem für eine Sicherheitszone eines Gebäudes bekannt, wobei die Sicherheitszone zumindest aus einer Sicherheitstür, einer Fahrstuhlgruppe sowie aus Türen von weiteren zu sichernden Räumen besteht. Das Zugangssystem umfasst weiterhin tragbare Sende-Empfangseinheiten, die mit stationären Sende-Empfangseinheiten, die der Sicherheitstür, der Fahrstuhlgruppe sowie den Türen der zu sichernden Räume zugeordnet sind, kommunizieren. Mit Hilfe eines Modusauswahlknopfes der tragbaren Sende-Empfangseinheit kann eine Person zwischen zwei Operationsmodi "Automatisch, Fortlaufend" und "Manuell per Druckknopf" auswählen. Dabei entspricht der Operationsmodus "Manuell per Druckknopf" einem aktiven Zugangssystem, bei dem Stockwerke, die seltener von den Fahrstühlen bedient werden, durch eine Zehnertastatur auszuwählen sind, während im passiven Operationsmodus "Automatisch, Fortlaufend" der Zugang zu häufiger bedienten Stockwerken erfolgt.

Gemäß der Erfindung ist ein Zugangssystem für eine Sicherheitszone vorgesehen, das eine Basisstation für die Sicherheitszone und einen elektronischen Schlüssel zur Ausführung eines Kommunikationsprotokolls mit der Basisstation aufweist, um Zugang zu der Sicherheitszone zu erlangen, wobei der elektronische Schlüssel angepasst ist, um mit der Basisstation zu kommunizieren, um ein passives Zugangssystem zu aktivieren und zu deaktivieren und wobei die Basisstation in der Lage ist den elektronischen Schlüssel anzuregen, um das Kommunikationsprotokoll zu initiieren und aktivieren. Das Zugangssystem zeichnet sich dadurch aus, dass der passive Zugangsmodus deaktiviert ist, wenn das System für eine vorbestimmte Zeitspanne nicht benutzt ist.

Bevorzugte Ausführungsbeispiele der Erfindung werden nachfolgend beispielhaft beschrieben unter Bezugnahme auf die entsprechenden Zeichnungen, wobei Figur 1 ein Blockdiagramm einer bevorzugten Ausführungsform des Zugangssystems und Figur 2 ein detaillierteres Blockdiagramm des Zugangssystems darstellen.

Ein Zugangssystem 2 gemäß den Figuren 1 und 2 umfaßt als elektronischen Schlüssel einen Transponder 4 und eine in einem Fahrzeug 8 angeordnete Basisstation 6. Der Tansponder 4 und die Basisstation 6 sind in der Lage, miteinander über eine Funkverbindung zu kommunizieren. Der Tansponder 4 umfaßt Standardtransponderkomponenten wie eine Antenne 20, einen Empfänger 22, einen Sender 24 und einen Mikroprozessor 26 mit einem nichtflüchtigen Speicher 28. In ähnlicher Weise enthält die Basisstation 6 in dem Kraftfahrzeug 8 ebenfalls solche Standardkomponenten wie eine Antenne 30, einen Empfänger 32 und einen Mikroprozessor 34 mit einem nichtflüchtigen Speicher 36. Die Basisstation 6 ist Teil oder im Sinne einer Kommunikation verbunden mit einer elektronischen Steuereinheit 38 des Fahrzeugs 8, die elektronische Funktionen des Kraftfahrzeugs, inklusive einer Wegfahrsperrenfunktion, steuert.

Die Basisstation 6 ist in der Lage, mit dem Transponder 4 als ein passives Zugangssystem zu kommunizieren, indem die Basisstation 6 den Transponder 4 anregt, das Sicherheitskommunikationsprotokoll zu initiieren und aktivieren. Die Basisstation 6 ist so programmiert, daß sie Konfigurationsinformationen und/oder Parameter in den Speicher 36 hinterlegt.

Diese Konfigurationsinformationen und/oder Parameter können durch den Transponder 4 gesetzt werden, um den passiven Zugangsmodus und damit das passive Zugangssystem zu deaktivieren. Hierzu ist ein spezielles Initiierungssignal des aktivierten Transponders 4 notwendig, um ein Sicherheitskommunikationsprotokoll auszuführen. Die Konfigurationsinformationen und/oder Parameter können auch in der Weise gesetzt werden, daß das Zugangssystem 2 in einem Timer-Modus betrieben wird, in dem die Basisstation 6 das passive Zugangssystem für eine vorbestimmte Zeitspanne deaktiviert. Außerdem können die Konfigurationsinformationen und/oder Parameter so beeinflußt werden, daß das Zugangssystem 2 sich in einem sogenannten beschränkten Betriebsmodus befindet, in dem der Transponder 4 lediglich den Zugang zu bestimmten Zonen des Kraftfahrzeugs 8 ermöglicht und Zugang zu anderen Zonen wie beispielsweise Kofferraum oder Handschuhfach vorsieht oder unterbindet. Demgemäß weist das Zugangssystem 2 vier Betriebsarten auf, einen passiven Zugangsmodus, einen aktiven Zugangsmodus, einen Timer-Modus und einen beschränkten Betriebsmodus. Die aktuelle Betriebsart ist durch die Aktivierung und Deaktivierung der LEDs 10 und 12 angezeigt. Die Aktivierung der LED 10 zeigt den im Betrieb befindlichen passiven Zugangsmodus an, die Aktivierung der enable-LED 12 zeigt an, daß der aktive Zugangsmodus aktiv ist. Die Aktivierung der beiden LEDs zeigt den Timer-Modus an, wobei die zweimalige Aktivierung der beiden LEDs den beschränkten Betriebsmodus signalisiert. Um den Energieverbrauch zu begrenzen, bleiben die LEDs 10 und 12 nur für eine kurze Zeitspanne aktiviert. Die Betriebsart kann durch gleichzeitiges Drücken der beiden Knöpfe 14, 16 des Transponders 4 überprüft werden. Jede der Betriebsarten kann von dem Benutzer ausgewählt und konfiguriert werden, indem er den Transponder 4 zur Kommunikation mit der Basisstation 6 verwendet und die Konfigurationsinformationen und/oder Parameter einstellt. Um in den Programmiermodus zu gelangen, in dem die Betriebsarten ausgewählt und konfiguriert werden können, sind die Knöpfe 14, 16 in einer vorgegebenen Weise zu drücken, beispielsweise durch gleichzeitiges Drücken bestimmter Knöpfe oder durch Drücken in einer vorbestimmten Reihenfolge.

Der Transponder 4 umfaßt drei Standardknöpfe 14 zur Steuerung eines aktiven Zugangssystems und einen weiteren vierten Knopf 16, um das Zugangssystem 2 für eine der vier Betriebsarten zu konfigurieren. Um den passiven Zugangsmodus zu aktivieren oder zu deaktivieren um demgemäß umzuschalten zwischen passivem Zugang und aktivem Zugang, muß der vierte Knopf 16 gedrückt werden, so daß zwischen den vier Betriebsarten und in Übereinstimmung zwischen den LEDs 10 und 12 umgeschaltet wird.

Um die Zeit für den Timer-Modus einzustellen, muß der vierte Knopf 16 solange gedrückt werden, bis die enable-LED 10 leuchtet. Während der vierte Knopf 16 gedrückt bleibt, muß einer der anderen Knöpfe 14 in der gewünschten Weise gedrückt werden, um die Zeit für den Timer-Modus zu inkrementieren, beispielsweise um eine vorbestimmte Anzahl von Stunden mit jedem Druck. Um hierauf den Timer-Betrieb zu aktivieren, ist der vierte Knopf 16 zu drücken, um zwischen den Betriebsarten zu schalten (Toggle-Betrieb), solange bis beide LEDs 10 und 12 gleichzeitig angeschaltet sind. Im Timer-Modus arbeitet das Zugangssystem 2 wie folgt, abhängig von der Systemkonfiguration:
(i) der passive Zugangsmodus ist für eine vorbestimmte Zeit deaktiviert, sobald der Benutzer in den Timer-Modus wechselt;
(ii) der passive Zugangsmodus ist nach der vorbestimmten Zeit deaktiviert, sofern der Benutzer in den Timer-Modus wechselt; oder (iii) der passive Zugangsmodus ist nach Verstreichen einer vorbestimmten Zeitspanne, beginnend mit dem Verschließen des Kraftfahrzeugs 8, deaktiviert.

Um den beschränkten Betriebsmodus zu aktivieren, ist der vierte Knopf 16 zu drücken, bis beide LEDs 10 und 12 zweimal aufleuchten. Die vier Knöpfe 14 und 16 werden dann benutzt, um eine persönliche Identifikationsnummer (PIN) einzugeben. Jeder Knopf 14 bis 16 steht für eine Ziffer. Bei der Eingabe der PIN leuchten die LEDs 10 und 12 dreimal auf. Dadurch wird angezeigt, daß die PIN nochmals eingegeben werden muß zur Bestätigung. Wird die korrekte PIN ein zweites Mal eingegeben, leuchten die LEDs 10 und 12 wieder dreimal auf, um die Eingabe einer korrekten PIN zu bestätigen. Eine Bestätigung der PIN ist nur dann notwendig, wenn dies durch den Benutzer ausgewählt ist und nicht von dem Hersteller des Transonders 4 vorgegeben. Der Zugang zu dem Kraftfahrzeug 8 ist dann begrenzt in der Weise, daß der Transponder 4 nicht dazu benutzt werden kann, um Zugang zu den beschränkten Bereichen zu erhalten, wie beispielsweise Kofferraum und/oder Handschuhfach des Kraftfahrzeugs 8. Die Eingabe der PIN bedeutet, daß die gleiche PIN eingegeben werden muß, um den beschränkten Betriebsmodus zu deaktivieren. Wiederum muß der vierte Knopf 16 solange gedrückt werden, bis die LEDs 10 und 12 zweimal aufleuchten. Die vier Knöpfe 14 und 16 können dann zur Eingabe des korrekten PINs benutzt werden. Wenn der korrekte PIN eingegeben wird, leuchten die LEDs 10 und 12 abwechselnd dreimal, um die Deaktivierung des beschränkten Betriebsmodus anzuzeigen. In dieser Konfiguration kann der durch die Eingabe der PIN gesicherte und in den beschränkten Betriebsmodus versetzte Transponder 4 dem Hotelpersonal oder dem Gepäckträger ausgehändigt werden. Um die Notwendigkeit der Eingabe der PIN zu vermeiden, kann der Eigentümer alternativ mit zumindest zwei Transpondern 4 versehen werden, die bis auf einen in jedem Schlüssel in dem Speicher hinterlegten schlüsselspezifischen Signatur-Code identisch sind. Wenn ein Transponder 4 zur Eingabe des beschränkten Betriebsmodus verwendet ist, empfängt die Basisstation 6 den schlüsselspezifischen Signatur-Code und speichert ihn in dem Speicher 36. Nur der Transponder 4 mit dem abgespeicherten Signatur-Code kann zur Deaktivierung des beschränkten Betriebsmodus verwendet werden. Der Eigentümer des Fahrzeugs 8 kann hierfür einen zweiten Transponder 4 für das Hotelpersonal oder den Gepäckträger vorsehen, der nicht zur Anzeige des beschränkten Betriebsmodus verwendet werden kann. Um den beschränkten Betriebsmodus zu deaktivieren, ist der Signatur-Code von der Basisstation 6 zu löschen. In einer dritten Alternative speichert die Basisstation 6 nichtflüchtig einen Mastertransponder-Signatur-Code, der ebenfalls in einem Mastertransponder hinterlegt ist, wobei der Mastertransponder dem Eigentümer zusammen mit anderen Schlüsseln ausgehändigt wird. Nur der Mastertransponder kann zur Aktivierung und Deaktivierung des Hotelbetriebsmodus verwendet werden. In dieser Ausgestaltung befindet sich der Mastertransponder immer im Besitz des Eigentümers und bedarf einer Markierung oder Farbcodierung.

Der Transponder 4 enthält darüber hinaus eine akustische Warneinrichtung 40, die von dem Mikroprozessor 26 gesteuert wird, um ein kurzes akustisches Signal abzugeben, wenn der Transponder 4 ein Berechtigungssignal von der Basisstation 6 empfängt. Die Basisstation 6 überträgt das Berechtigungssignal, wenn sie den Zugang zu dem Kraftfahrzeug 8 zuläßt. Das Berechtigungssignal kann ebenso bei der Eingabe eines neuen Betriebsmodus übertragen werden. Sofern sich der Besitzer des Tansponders 4 innerhalb der Reichweite des Kraftfahrzeugs 8 befindet, wird der Besitzer auf den aktivierten Zugang zu dem Kraftfahrzeug 8 aufmerksam gemacht, entweder eingeleitet durch den Transponder 4 des Eigentümers oder einer anderen Partei, beispielsweise einer unberechtigten Person.

Zur Unterstützung des Benutzers kann der Transponder 4 mit einer LCD-Anzeige versehen sein anstelle der LEDs 10 und 12. Die LCD-Anzeige wird gesteuert durch den Mikroprozessor 26. Die LCD-Anzeige ist in dem Transponder 4 integriert und kann aktiviert werden, um den Benutzern Meldungen anzuzeigen, so daß sie leicht zwischen den vier Betriebsarten wechseln können. Die LCD-Anzeige kann alternativ oder zusätzlich auch im Kraftfahrzeug 8 angeordnet sein und mit der Basisstation 6 verbunden werden, um die gleiche Anzeige wie die des Tansponders 4 zu erhalten. Die Knöpfe auf dem Transponder 4 können benutzt werden oder es sind zusätzliche Steuerknöpfe in dem Kraftfahrzeug 8 hinzuzufügen. In einer alternativen Ausgestaltung sind weder ein zusätzlicher Knopf 16 noch eine zusätzliche LED notwendig. Die existierende Knöpfe 14 und die existierende LED 10 des Transponders 4 können für mehrere Funktionen benutzt werden. Beispielsweise können zwei der existierenden Knöpfe 14 gleichzeitig gedrückt werden, um zwischen den vier Betriebsarten umzuschalten. Der Timer kann auch gesetzt werden, indem zwei der Knöpfe 14 gleichzeitig für eine vorbestimmte Zeit gedrückt werden, und während die LED in einer bestimmten Weise blinkt, kann einer der Knöpfe 14 dazu verwendet werden, um die Verzögerungszeit einzustellen. Die Betriebsart, in der sich das System 2 befindet, kann über die Blinkfrequenz der existierenden LED 10 angezeigt werden.

Das Zugangssystem 2 ist besonders vorteilhaft, weil es dem Benutzer mit all den Vorzügen eines passiven Zugangssystems ausstattet, jedoch die Sicherheit des Systems erhöht - sofern gewünscht -. Das System ist nicht anfällig gegen sogenannte weitergeleitete Attacken.Schläft der autorisierte Benutzer beispielsweise in einem Motel, benachbart zu dem Kraftfahrzeug 8, so kann der passive Zugangsmodus unverzüglich deaktiviert werden oder für eine vorbestimmte Zeitspanne in den Timer-Modus gebracht werden. Das Zugangssystem 2 kann in einen beschränkten Zugangsmodus versetzt werden. Der Transponder 4 gibt ein aktustisches Signal ab, wenn er sich in Reichweite befindet und das Zugangssystem 2 unautorisierten Zugang vorsieht. Das Zugangssystem 2 weist die Vorzüge eines passiven Zugangssystem auf und die Sicherheit eines aktiven Zugangssystems, wobei dies ohne doppelte Auslegung der Standardkomponenten möglich ist, außer vielleicht das Versehen eines Schlüssels mit einem zusätzlichen Steuerknopf, visueller oder akustischer Anzeige.

## Patentansprüche

1. Ein Zugangssystem für eine Sicherheitszone, mit einer Basisstation (6) für die Sicherheitszone, und mit einem elektronischen Schlüssel (4) zur Ausführung eines Kommunikationsprotokolls mit der Basisstation (6), um Zugang zu der Sicherheitszone zu erlangen, wobei der elektronische Schlüssel (4) angepaßt ist, um mit der Basisstation (6) zu kommunizieren, um ein passives Zugangssystem zu aktivieren und zu deaktivieren, und wobei die Basisstation (6) in der Lage ist den elektronischen Schlüssel anzuregen, um das Kommunikationsprotokoll zu initiieren und aktivieren, **dadurch gekennzeichnet, dass** der passive Zugangsmodus deaktiviert ist, wenn das System für eine vorbestimmte Zeitspanne nicht benutzt ist.

2. Zugangssystem nach Anspruch 1, **dadurch gekennzeichnet, dass** der elektronische Schlüssel (4) zumindest ein Steuermittel enthält, um das System in einen passiven Zugangsmodus zu versetzen, um das passive Zugangssystem zu aktivieren, und um das System in einen aktiven Zugangsmodus zu versetzen, um das passive Zugangssystem zu deaktivieren.

3. Zugangssystem nach Anspruch 2, **dadurch gekennzeichnet, dass** in dem aktiven Zugangsmodus das zumindest eine Steuermittel angepaßt ist, um die Ausführung des Kommunikationsprotokolls zu aktivieren.

4. Zugangssystem nach Anspruch 3, **dadurch gekennzeichnet, dass** in dem passiven Zugangsmodus die Basisstation (6) in der Lage ist, den elektronischen Schlüssel (4) im Sinne einer Aktivierung des Kommunikationsprotokolls anzusteuern.

5. Zugangssystem nach einem der vorhergehenden Ansprüche, **dadurch gekennzeichnet, dass** das passive Zugangssystem für eine vorbestimmte Zeitspanne deaktiviert werden kann.

6. Zugangssystem nach einem der vorhergehenden Ansprüche 2 bis 5, **dadurch gekennzeichnet, dass** das zumindest eine Steuermittel vorgesehen ist, um das System in einen Timer-Modus zu bringen und/oder die vorbestimmte Zeitspanne zu setzen.

7. Zugangssystem nach Anspruch 6, **dadurch gekennzeichnet, dass** in dem Timer-Modus das passive Zugangssystem deaktiviert ist, nachdem das System nicht in der vorbestimmten Zeitspanne benutzt ist.

8. Zugangssystem nach Anspruch 6, **dadurch gekennzeichnet, dass** in dem Timer-Modus das passive Zugangssystem dann deaktiviert ist, wenn das System nicht innerhalb der bestimmten Zeitdauer benutzt wurde, die sich an den Zeitpunkt des Verschließens der Sicherheitszone anschließt.

9. Zugangssystem nach Anspruch 6, **dadurch gekennzeichnet, dass** in dem Timer-Modus das passive Zugangssystem deaktiviert ist für die vorbestimmte Zeitspanne.

10. Zugangssystem nach einem der Ansprüche 2 bis 4, **dadurch gekennzeichnet, dass** das zumindest ein Steuermittel vorgesehen ist, um einen beschränkten Betriebsmodus des Systems zu aktivieren oder zu deaktivieren, wobei in dem beschränkten Betriebsmodus der Zugang zu der Sicherheitszone beschränkt ist.

11. Zugangssystem nach Anspruch 10, **dadurch gekennzeichnet, dass** unter Verwendung des Steuermittels ein Sicherheitscode einzugeben ist, um den beschränkten Betriebsmodus zu aktivieren oder zu deaktivieren.

12. Zugangssystem nach Anspruch 10, **dadurch gekennzeichnet, dass** in dem elektronischen Schlüssel (4) ein schlüsselspezifischer Signatur-Code gespeichert ist, der zur Deaktivierung und/oder Aktivierung des beschränkten Betriebsmodus an die Basisstation (6) zu senden ist.

13. Zugangssystem nach Anspruch 12, **dadurch gekennzeichnet, dass** der elektronische Schlüssel (4) den Signatur-Code zu der Basisstation (6) sendet, wenn der beschränkte Betriebsmodus aktiviert ist.

14. Zugangssystem nach Anspruch 13, **dadurch gekennzeichnet, dass** die Basisstation (6) den Signatur-Code löscht, wenn der beschränkte Betriebsmodus deaktiviert wird.

15. Zugangssystem nach einem der vorhergehenden Ansprüche, **dadurch gekennzeichnet, dass** der elektronische Schlüssel (4) und/oder die Sicherheitszone zumindest eine visuelle Anzeige wie beispielsweise eine lichtemittierende Diode (LED) oder eine Flüssigkristallanzeige (LCD) enthält, um die Betriebsart des Systems anzuzeigen.

16. Zugangssystem nach einem der vorhergehenden Ansprüche, **dadurch gekennzeichnet, dass** der elektronische Schlüssel (4) eine Vorrichtung zur Abgabe eines akustischen Signals enthält, wenn der elektronische Schlüssel (4) ein vorbestimmtes Signal von der Basisstation (6) empfängt.

17. Zugangssystem nach einem der vorhergehenden Ansprüche, **dadurch gekennzeichnet, dass** die Basisstation (6) mit einer elektonischen Steuereinheit der Sicherheitszone kommuniziert und/oder Teil einer elektronischen Steuereinheit der Sicherheitszone ist.

18. Zugangssystem nach einem der vorhergehenden Ansprüche, **dadurch gekennzeichnet, dass** das zumindest eine Steuermittel Schaltknöpfe (14, 16) umfaßt zur Aktivierung des elektronischen Schlüssels (4) durch einen Benutzer.

## Claims

1. Access system for a security zone, said access system having a base station (6) for the security zone and having an electronic key (4) for executing a communication protocol with the base station (6) in order to gain access to the security zone, the electronic key (4) being adapted to communicate with the base station (6) in order to activate and deactivate a passive access system, and the base station (6) being able to excite the electronic key in order to initiate and activate the communication protocol, **characterized in that** the passive access mode is deactivated when the system has not been used for a predetermined period of time.

2. Access system according to Claim 1, **characterized in that** the electronic key (4) contains at least one control means for changing the system to a passive access mode in order to activate the passive access system and for changing the system to an active access mode in order to deactivate the passive access system.

3. Access system according to Claim 2, **characterized in that**, in the active access mode, the at least one control means is adapted to activate the execution of the communication protocol.

4. Access system according to Claim 3, **characterized in that**, in the passive access mode, the base station (6) is able to drive the electronic key (4) in the sense of activating the communication protocol.

5. Access system according to one of the preceding claims, **characterized in that** the passive access system can be deactivated for a predetermined period of time.

6. Access system according to one of the preceding Claims 2 to 5, **characterized in that** the at least one control means is provided for the purpose of changing the system to a timer mode and/or setting the predetermined period of time.

7. Access system according to Claim 6, **characterized in that**, in the timer mode, the passive access system is deactivated after the system has not been used in the predetermined period of time.

8. Access system according to Claim 6, **characterized in that**, in the timer mode, the passive access system is deactivated when the system has not been used within the particular period of time following the point in time at which the security zone is closed.

9. Access system according to Claim 6, **characterized in that**, in the timer mode, the passive access system is deactivated for the predetermined period of time.

10. Access system according to one of Claims 2 to 4, **characterized in that** the at least one control means is provided for the purpose of activating or deactivating a restricted operating mode of the system, access to the security zone being restricted in the restricted operating mode.

11. Access system according to Claim 10, **characterized in that** a security code needs to be input using the control means in order to activate or deactivate the restricted operating mode.

12. Access system according to Claim 10, **characterized in that** the electronic key (4) stores a key-specific signature code which needs to be transmitted to the base station (6) in order to deactivate and/or activate the restricted operating mode.

13. Access system according to Claim 12, **characterized in that** the electronic key (4) transmits the signature code to the base station (6) when the restricted operating mode is activated.

14. Access system according to Claim 13, **characterized in that** the base station (6) deletes the signature code when the restricted operating mode is deactivated.

15. Access system according to one of the preceding claims, **characterized in that** the electronic key (4) and/or the security zone contain(s) at least one visual display, for example a light-emitting diode (LED) or a liquid crystal display (LCD), in order to display the operating mode of the system.

16. Access system according to one of the preceding claims, **characterized in that** the electronic key (4) contains an apparatus for emitting an acoustic signal when the electronic key (4) receives a predetermined signal from the base station (6).

17. Access system according to one of the preceding claims, **characterized in that** the base station (6) communicates with an electronic control unit of the security zone and/or is part of an electronic control unit of the security zone.

18. Access system according to one of the preceding claims, **characterized in that** the at least one control means comprises switch buttons (14, 16) for a user to activate the electronic key (4).

## Revendications

1. Système d'accès à une zone de sécurité comprenant une station de base (6) pour la zone de sécurité et une clé électronique (4) pour exécuter un protocole de communication avec la station de base (6), pour obtenir l'accès à la zone de sécurité,
la clé électronique (4) est adaptée pour communiquer avec la station de base (6), pour activer et désactiver un système d'accès passif, et la station de base (6) est en mesure d'exciter la clé électronique pour initialiser le protocole de communication et l'activer,
**caractérisé en ce que**
le mode d'accès passif est désactivé si le système n'est pas utilisé pendant une durée prédéfinie.

2. Système d'accès selon la revendication 1,
**caractérisé en ce que**
la clé électronique (4) comporte au moins un moyen de commande pour mettre le système dans un mode d'accès passif, pour activer le système d'accès passif et pour mettre le système dans un mode d'accès actif, pour désactiver le système d'accès passif.

3. Système d'accès selon la revendication 2,
**caractérisé en ce qu'**
en mode d'accès actif, au moins un moyen de commande est adapté pour activer l'exécution du protocole de communication.

4. Système d'accès selon la revendication 3,
**caractérisé en ce qu'**
en mode d'accès passif, la station de base (6) est en mesure de commander la clé électronique (4) dans le sens d'une activation du protocole de communication.

5. Système d'accès selon l'une des revendications précédentes,
**caractérisé en ce que**
le système d'accès passif peut être désactivé pour une durée prédéfinie.

6. Système d'accès selon l'une des revendications précédentes 2 à 5,
**caractérisé par**
au moins un moyen de commande pour mettre le système en mode d'horloge et/ou sur une durée prédéfinie.

7. Système d'accès selon la revendication 6,
**caractérisé en ce qu'**
en mode d'horloge, le système d'accès passif est désactivé une fois que le système n'a pas été utilisé pendant la durée prédéfinie.

8. Système d'accès selon la revendication 6,
**caractérisé en ce qu'**
en mode de temps, le système d'accès passif est désactivé si le système n'a pas été utilisé pendant une durée déterminée, après l'instant de la fermeture de la zone de sécurité.

9. Système d'accès selon la revendication 6,
**caractérisé en ce qu'**
en mode de temps, le système d'accès passif est désactivé pendant la durée prédéfinie.

10. Système d'accès selon l'une des revendications 2 à 4,
**caractérisé par**
au moins un moyen de commande pour activer ou désactiver un mode de fonctionnement limité du système, et en mode de fonctionnement limité, l'accès à la zone de sécurité est limité.

11. Système d'accès selon la revendication 10,
**caractérisé en ce qu'**
il faut introduire un code de sécurité lorsqu'on utilise le moyen de commande pour activer ou désactiver le mode de fonctionnement limité.

12. Système d'accès selon la revendication 10,
**caractérisé en ce qu'**
un code signature spécifique à la clé est enregistré en mémoire dans la clé électronique (4), ce code étant envoyé pour désactiver et/ou activer le mode de fonctionnement limité vers la station de base (6).

13. Système d'accès selon la revendication 12,
**caractérisé en ce que**
la clé électronique (14) envoie le code de signature vers la station de base si le mode de fonctionnement limité est activé.

14. Système d'accès selon la revendication 13,
**caractérisé en ce que**
la station de base (6) efface le code signature si le mode de fonctionnement limité est désactivé.

15. Système d'accès selon l'une des revendications précédentes,
**caractérisé en ce que**
la clé électronique (4) et/ou la zone de sécurité comportent au moins un affichage visuel tel que par exemple une diode photoémissive (LED) ou un affichage à cristaux liquides (LCD) pour indiquer le mode de fonctionnement du système.

16. Système d'accès selon l'une des revendications précédentes,
**caractérisé en ce que**
la clé électronique (4) comporte un dispositif pour émettre un signal acoustique si la clé électronique (4) reçoit un signal prédéfini de la station de base (6).

17. Système d'accès selon l'une des revendications précédentes,
**caractérisé en ce que**
la station de base (6) communique avec une unité de commande électronique de la zone de sécurité et/ou une partie d'une unité de commande électronique de la zone de sécurité.

18. Système d'accès selon l'une des revendications précédentes,
**caractérisé en ce qu'**
au moins un moyen de commande comporte des boutons de commande (14, 16) pour que l'utilisateur puisse activer la clé électronique (4).
